# FASCICULE DE BREVET EUROPEEN

(11) **EP 1 324 840 B1**
(45) Date de publication et mention de la délivrance du brevet: **17.08.2005**
(21) Numéro de dépôt: 01978520.3
(22) Date de dépôt: 10.10.2001
(51) Int. Cl.: B21D 1/14, B25D 9/12

(54) **DISPOSITIF POUR REDRESSER LA CARROSSERIE ET/OU LES STRUCTURES D'UN VEHICULE AUTOMOBILE ACCIDENTE**
VORRICHTUNG ZUM RICHTEN DER KAROSSERIE UND/ODER DIE STRUKTUREN UNFALLBESCHÄDIGTER KRAFTFAHRZEUGE
DEVICE FOR STRAIGHTENING THE BODY AND/OR STRUCTURES OF A DAMAGED MOTOR VEHICLE

(30) Priorité: 11.10.2000 FR 0012975
(43) Date de publication de la demande: 09.07.2003
(73) Titulaire: Couturier, Alain, 69670 Vaugneray (FR)
(72) Inventeur: Couturier, Alain, 69670 Vaugneray (FR)
(86) Numéro de dépôt international: PCT/FR2001/003119
(87) Numéro de publication internationale: WO 2002/030588

(56) Documents cités:
- EP-A- 0 192 291
- GB-A- 845 707

## Description

La présente invention concerne un dispositif pour redresser et notamment remettre en état la carrosserie ou les structures de véhicules automobiles accidentés.

Traditionnellement, une telle remise en état s'effectue à l'aide de vérins hydrauliques, s'intégrant dans différents systèmes connus comme l'equerre, le système vecteur ou encore la tour de vérinage.

La mise en place de ce type de systèmes est longue et fastidieuse et oblige de prendre appui sur le véhicule, ou de fixer solidement le véhicule sur le système de redressage. Un tel système est par exemple décrit dans le document EP-A-0 192 291.

L'objet de la présente invention est de simplifier ces opérations de redressage et de remise en état, notamment au moyen d'un dispositif portatif, susceptible de développer une puissance importante. Un tel système est fixable réversiblement au véhicule et orientable dans une direction telle, que les forces de redressage s'exercent précisément dans la direction souhaitée. Il est destiné à permettre la réalisation d'efforts de traction ou de pression, sans manipulations longues et difficiles des structures en cause, et sans pour autant nécessiter la fixation du véhicule, la masse de celui-ci étant suffisante pour empêcher tout déplacement de celui-ci pendant l'action de redressage.

Ainsi, le dispositif conforme à la présente invention comporte :
■ un cylindre émetteur, rempli de fluide hydraulique, dans lequel se déplace un piston émetteur sous l'action d'un organe rotatif actionné en rotation au moyen d'un moteur ;
■ un cylindre récepteur portatif, connecté au cylindre émetteur au moyen d'un conduit flexible, ledit cylindre récepteur étant destiné à être relié par tout moyen à la carrosserie ou à la structure à redresser et recevant un piston se déplaçant en translation au sein dudit cylindre sous l'action du fluide hydraulique, afin de venir frapper le voisinage de l'extrémité dudit cylindre récepteur reliée à la carrosserie ou à ladite structure.

Avantageusement, la fréquence de déplacement ou de frappe du piston au sein du cylindre récepteur portatif est comprise entre 50 et 100 coups par seconde.

En outre, et selon une caractéristique avantageuse de l'invention, l'organe rotatif est constitué d'une came à profil non circulaire, d'une bielle associée à un vilebrequin, ou d'un organe équivalent. Il est destiné à transformer un mouvement rotatif en un mouvement de translation alternatif.

Afin en outre d'augmenter la vitesse du piston, et donc la puissance de frappe, le diamètre du cylindre récepteur portatif est inférieur au diamètre du cylindre émetteur. L'augmentation de vitesse du piston au sein du cylindre récepteur s'effectue dans la même proportion que la différence de sections effectives.

Selon une caractéristique avantageuse de l'invention, le cylindre émetteur communique avec au moins une chambre d'accumulation du fluide hydraulique, dont le volume d'accumulation est ajustable au moyen d'un piston, dont la course est limitée avec une tige filetée, ledit piston venant obturer l'accès à ladite chambre d'accumulation en l'absence de contrainte extérieure, sous l'action d'air comprimé ou d'un ressort taré.

Selon une autre variante de l'invention, ledit piston de la chambre d'accumulation est statique, et n'est donc pas soumis à l'action d'air comprimé ou d'un quelconque ressort taré. Dans cette configuration, il devient possible de régler la quantité de fluide hydraulique susceptible de rester dans le cylindre récepteur, de telle sorte à constituer une butée contre laquelle vient prendre appui le piston récepteur lorsqu'il est soumis à la force de rappel tendant à le ramener à sa position d'origine.

La manière dont l'invention peut être réalisée et les avantages qui en découlent ressortiront mieux de l'exemple de réalisation qui suit, donné à titre indicatif et non limitatif à l'appui des figures annexées.

La figure 1 est une représentation schématique de l'organe rotatif, en l'espèce constitué par une came, visant à illustrer la vitesse linéaire du piston émetteur en fonction des coordonnées angulaires de l'organe rotatif.
Les figures 2 à 9 sont des représentations schématiques en section du dispositif conforme à l'invention sous différentes phases de fonctionnement.

La figure 10 est une représentation schématique détaillée d'un cylindre récepteur muni du piston récepteur.
La figure 11 est une vue analogue à l'une quelconque des figures 2 à 9, illustrant une seconde forme de réalisation du dispositif conforme à l'invention.

Le dispositif conforme à l'invention est donc tout particulièrement décrit en relation avec les figures 2 à 9. Il est réalisé en acier.

Fondamentalement, celui-ci comporte tout d'abord un cylindre émetteur CE, dans lequel se déplace un piston émetteur PE sous l'action d'un organe rotatif. Celui-ci est constitué dans l'exemple décrit par une came C à profil non circulaire et, notamment un profil ellipsoïdal, qui transforme un mouvement circulaire (celui de la came) en un mouvement alternatif du piston émetteur PE. Cette came est entraînée elle-même en rotation par un moteur électrique ou thermique (non représenté) de sorte à induire le déplacement du piston PE selon un mouvement de translation alternatif, et dont l'une des extrémités vient prendre appui sur le chemin de came. Cette came C induit à chaque début de cycle la poussée du fluide hydraulique, et de l'huile en l'espèce contenue par le dispositif, par l'intermédiaire du piston émetteur PE.

Le système, comme déjà dit, est rempli d'un fluide hydraulique notamment de l'huile. En revanche, l'huile ne peut pénétrer dans le volume de rotation de la came, le piston PE étant à cet effet muni d'un joint torique J1.

Ce cylindre émetteur communique par l'intermédiaire d'un conduit flexible F avec un cylindre récepteur portatif CR, destiné à être fixé à la carrosserie ou à la structure à redresser par tout moyen connu, et notamment au moyen d'une pièce d'ancrage.

Un piston récepteur PR coulisse au sein du cylindre récepteur CR, et ce sous l'action de l'huile acheminée à ce niveau par le conduit flexible F. On conçoit dès lors, que compte tenu du fait que le cylindre émetteur CE et le flexible F sont remplis d'huile, cette huile est transmise par le biais du flexible hydraulique F au sein du cylindre récepteur portatif CR par les déplacements du piston émetteur PE, lui-même actionné par la came C.

En fin de course, le piston récepteur PR vient frapper le fond arrière FA du cylindre récepteur CR. Ainsi qu'on peut l'observer en figure 10, ce cylindre récepteur et le piston récepteur ont des formes complémentaires, telles que le piston récepteur est guidé dans sa translation au sein du cylindre récepteur. Afin d'éviter l'introduction d'huile dans la chambre de translation dudit cylindre, celui-ci est muni au niveau de ses deux extrémités respectives de joints toriques J2 et J3, et ce, de manière connue.

La frappe du piston récepteur sur le fond arrière FA du cylindre récepteur engendre une force plus ou moins puissante, fonction de la masse et de la vitesse du piston lors de l'impact.

Le piston récepteur PR est ensuite repoussé par un ressort taré (non représenté) ou un gaz comprimé, afin qu'il reprenne sa position initiale de début de course, conduisant simultanément au renvoi de l'huile qui l'avait actionné, qui elle-même repousse le piston émetteur PE toujours en appui sur le chemin de came, ladite came C reprenant sa position initiale. Chaque rotation de la came entraîne un cycle entier de déplacement des pistons respectifs.

Le nombre de cycles par seconde est fonction de la vitesse de rotation de la came. Plus le nombre de cycles par seconde est élevé, plus la fréquence de frappe est augmentée, pouvant presque atteindre un continuum en terme de pression ou de traction exercée au niveau de la structure à redresser.

Selon l'invention, et ainsi qu'on l'a représenté au sein de la figure 10, le cylindre récepteur dispose de deux extrémités et notamment de pattes d'ancrage respectivement FP et FT en fonction de la nature de l'action à effectuer au niveau de la structure, l'extrémité FP destinée à permettre l'exercice d'une pression, et l'extrémité FT étant destinée à permettre l'exercice d'une traction.

La fréquence des frappes, donc des cycles est avantageusement comprise entre 50 et 100 coups par seconde, entraînant un phénomène d'accroissement de l'amplitude des vibrations de la structure à redresser lorsque la période des vibrations imposées ou l'une de ses harmoniques devient égale à la période de vibration propre du véhicule à réparer, ce phénomène de résonance participant de manière très favorable au redressement de la carrosserie ou des structures endommagées.

Selon une caractéristique avantageuse de l'invention, le dispositif comporte également des moyens de réglage de la force engendrée par la frappe du piston récepteur PR sur le fond arrière FA du cylindre récepteur CR.

On rappelle que la came C, entraînée en rotation par un moteur électrique ou thermique, confère au piston émetteur PE un mouvement rectiligne uniformément varié à l'aller et au retour. La vitesse linéaire du piston émetteur PE est faible au début de la rotation de la came C (proche du point mort bas - Figure 1), augmente en milieu de course, pour redevenir plus faible en fin de course (point mort haut).

La course du piston émetteur PE ainsi que son diamètre participent au fait qu'une quantité d'huile est déplacée, bien supérieure à la quantité d'huile nécessaire au déplacement du piston récepteur PR, dont le diamètre est inférieur au diamètre du piston émetteur PE, ce qui en raison des différences de surfaces effectives, augmente dans les mêmes proportions la vitesse du piston récepteur PR.

II suffit donc de choisir le secteur de la came (figure 1) qui conférera au piston émetteur PE, donc par l'intermédiaire de l'huile, au piston récepteur PR au moment de l'impact la vitesse souhaitée. La force de frappe du piston récepteur PR est proportionnelle à la masse de ce dernier et au carré de sa vitesse, de sorte qu'elle est réglable.

Pour ce faire, le dispositif comporte une chambre d'accumulation d'huile A1, communiquant avec le cylindre émetteur CE. Le volume de cette chambre est réglable au moyen d'une tige filetée à l'extrémité de laquelle vient prendre appui un piston P1, susceptible de se déplacer au sein de cette chambre. La course du piston au sein de la chambre d'accumulation A1 est donc réglable. En outre, une des zones de ladite chambre, non susceptible d'être remplie d'huile, est remplie d'un gaz comprimé ou intègre un ressort taré (non représenté), destiné à induire l'obturation de ladite chambre par le piston P1 en l'absence de contrainte extérieure.

Ainsi, si l'on souhaite une force de frappe modérée du piston récepteur PR, la tige filetée T est vissée au maximum (figure 3) de telle sorte à empêcher tout déplacement du piston P1, et ainsi éviter la pénétration d'huile dans la chambre A1. Dans cette configuration, compte tenu du fait que le volume d'huile est constant, et qu'il ne peut donc pénétrer au sein de la chambre d'accumulation A1, la rotation de la came C engendre la poussée du piston émetteur PE, qui à son tour induit immédiatement le déplacement de l'huile au niveau du piston récepteur PR, qui vient ainsi frapper le fond arrière FA du cylindre récepteur selon une vitesse assez modérée (figure 4), puisque correspondant à une zone de la came proche du point mort bas. En d'autres termes, selon cette configuration, le secteur impliqué de la came confère une faible puissance au piston PE, qui à son tour communique une faible vitesse au piston PR, et corollairement une faible force de frappe.

Le surplus d'huile chassé par le piston émetteur PE est emmagasiné dans une seconde chambre d'accumulation A2, communiquant également avec le cylindre émetteur CE. En l'absence de contrainte extérieure, telle que par exemple la poussée de l'huile, cette chambre A2 est également obturée par un piston P2, maintenu selon cette configuration d'obturation soit par un ressort taré (non représenté), mais de constante de rappel supérieure à celle du ressort agissant sur le piston P1, soit par un gaz comprimé selon une pression supérieure à la pression du gaz comprimé agissant sur le piston P1. En d'autres termes, le piston P2 nécessite une pression d'huile provenant du cylindre émetteur supérieure à celle susceptible d'agir sur le piston P1 pour engendrer son déplacement dans la chambre d'accumulation A2, et corollairement, la libération d'un volume d'accumulation temporaire de l'huile en provenance dudit cylindre émetteur CE. Le tarage du piston P2 est ainsi choisi pour qu'il soit supérieur à la force agissant sur le piston récepteur PR par le ressort taré ou le gaz comprimé, de telle sorte que le piston P2 ne puisse pas entrer en action avant que le piston récepteur PR du cylindre récepteur soit venu frapper la partie arrière FA dudit cylindre récepteur (figure 5). En d'autres termes, les grandeurs physiques gouvernant le piston P2 sont plus élevées que celles gouvernant la force de rappel du piston récepteur PR, qui sont elles-mêmes supérieures à celles agissant sur le piston P I .

Lors de la deuxième phase du cycle, le piston émetteur PE redescend, compte tenu du mouvement du chemin de came sur lequel il s'appuie, et permet à la chambre d'accumulation A2, dont la pression engendrée par le piston P2 est très élevée, de se vider (figure 6). Le cylindre récepteur CR, dont le tarage de son ressort de rappel, ou dont la pression du gaz comprimé, sont inférieurs aux grandeurs physiques correspondantes de la chambre d'accumulation A2, peut alors se vider (figure 7).

A l'issue de ces différentes opérations, la came C a terminé son cycle et se retrouve à son point de départ, prête pour un nouveau cycle.

Si en revanche, on souhaite disposer d'une force de frappe plus importante du piston récepteur, on dévisse la tige filetée T (figure 8). Ainsi, le piston P1 est immédiatement déplacé sous l'action de l'huile chassée par le piston émetteur PE, permettant d'emmagasiner de l'huile dans la chambre d'accumulation A1 jusqu'à ce que le piston P1 bute contre la tige filetée (figure 9), ce qui induit l'arrêt de sa course. La chambre d'accumulation A1 entre la première en action, car son ressort de rappel est taré le plus faiblement, ou la pression du gaz comprimé est la plus faible en regard des grandeurs physiques correspondantes de la chambre d'accumulation A2 ou du piston récepteur PR, ainsi que déjà précisé précédemment.

Lorsque la chambre d'accumulation A1 a emmagasiné une quantité d'huile correspondant à une faible vitesse du piston émetteur, elle-même dépendant de la position de la came (voir figure 1), la vitesse du piston émetteur augmente, car correspondant à une zone du chemin de came où la vitesse est plus élevée, et vient pousser le piston récepteur PR, qui à son tour vient frapper alors le fond FA du cylindre récepteur CR, et ce, à une vitesse plus élevée que lors de la configuration précédente, engendrant une force de frappe plus grande. Le surplus d'huile chassé par le piston émetteur PE est emmagasiné dans la chambre d'accumulation A2, dont il est rappelé que le tarage du ressort de rappel est plus important ou que la pression du gaz comprimé est plus élevée.

En seconde partie de cycle, le piston émetteur PE redescend et permet à la chambre d'accumulation A2 de se vider en premier lieu, compte tenu des caractéristiques de son organe de rappel (ressort ou gaz comprimé). Puis intervient la vidange du cylindre récepteur CR, pour les mêmes raisons. Enfin, intervient la vidange de la chambre d'accumulation A1, compte tenu des caractéristiques de son organe de rappel les plus faibles.

Le réglage de la tige filetée T permet, suivant sa position, de régler de façon très précise la course du piston P1 dans la chambre d'accumulation A1, et partant de choisir avec précision la vitesse du piston émetteur PE en fonction de la position de la came C lors de la frappe du piston PR au fond FA du cylindre récepteur.

On conçoit de fait le nombre de réglage infini entre la vitesse la plus faible, correspondant à une faible levée de la came C, suffisante pour induire le déplacement du piston récepteur PR sur toute sa course, et la vitesse la plus élevée, correspondant à une levée plus importante de la came C, entraînant une vitesse linéaire maximum de déplacement du piston émetteur PE, donc du piston récepteur PR. Cette came peut être remplacée par un vilebrequin et une bielle reliés au piston émetteur PE.

On conçoit également que l'on peut faire varier la force de frappe en relation avec la vitesse du piston récepteur, dépendant d'une part, de la vitesse de rotation de la came C, et d'autre part, du réglage du volume de la chambre d'accumulation A1. On procède donc par un réglage de la chambre d'accumulation, par le biais de la tige filetée T, pour sélectionner la force de frappe du piston récepteur. En outre, on agit également sur la vitesse de rotation de la came C, afin de déterminer la puissance ou la force de frappe. Cette vitesse de rotation induit un déplacement des piston émetteur PE et piston récepteur PR plus ou moins rapide. Comme la force de frappe, ainsi que déjà rappelée dépend de la masse du piston récepteur PR, et du carré de sa vitesse, plus la vitesse augmente plus la force de frappe est importante. Cette vitesse influe également sur la fréquence des chocs permettant le redressage.

La variation de la vitesse du piston émetteur PE peut être obtenue par différents moyens, comme par exemple un variateur électronique de la vitesse du moteur entraînant la came C en rotation, ou encore par le biais d'un variateur de vitesse à engrenages.

Selon une variante de l'invention illustrée en relation avec la figure 11, le piston P1 de la chambre d'accumulation A1 est dépourvu de toute force de rappel. En d'autres termes, la zone de ladite chambre non accessible à l'huile ne comporte ni ressort taré ni gaz comprimé, mais communique librement avec l'air extérieur. Ledit piston P1 est donc statique lors du fonctionnement du dispositif de l'invention.

De fait, il vient simplement prendre appui, sous l'action de l'huile chassée par le piston émetteur PE, ou sous l'action de l'huile chassée par le piston récepteur PR lors de l'action des forces de rappel engendrées au niveau de ce dernier par le ressort taré de rappel ou par le gaz comprimé, à l'extrémité libre de la tige filetée T, définissant, en fonction du réglage de cette dernière, un volume déterminé au sein de la chambre d'accumulation A1.

De la sorte, compte tenu du volume constant de l'huile au sein de l'intégralité dudit dispositif, l'augmentation ou la diminution du volume d'huile au sein de la chambre d'accumulation A1 a pour effet d'éloigner ou de rapprocher le piston récepteur PR de la zone de frappe FA, ledit piston récepteur demeurant en permanence en appui sur l'huile, compte tenu des forces de rappel précitées auxquelles il est soumis.

En d'autres termes, lors de la phase de rappel du piston récepteur PR, c'est à dire après avoir frappé contre le fond FA du cylindre récepteur CR, une quantité plus ou moins importante d'huile est susceptible d'être maintenue au sein dudit cylindre récepteur, propre à amortir voire interdire le choc du piston récepteur contre la partie amont PA dudit cylindre récepteur. Ce résultat s'avère d'une grande importance dans le fonctionnement et la pérennité du dispositif, compte tenu des fréquences de fonctionnement, et des phénomènes de contre-réaction observés à de telles fréquences.

En outre, cette forme de réalisation de l'invention permet de conserver le réglage de la force de frappe du piston récepteur PR sur le fond FA du cylindre récepteur CR. En effet, si ledit piston récepteur PR est positionné selon une zone relativement proche du fond FA, du fait de la réduction du volume disponible de la chambre d'accumulation A1, un faible déplacement du piston émetteur PE est nécessaire pour pousser le piston récepteur PR et frapper ledit fond FA. Ce faible déplacement du piston émetteur PE est engendré par un secteur de la came C proche du point mort bas. En d'autres termes, selon cette configuration, le secteur impliqué de la came C confère une faible vitesse au piston émetteur PE, qui à son tour communique une faible vitesse au piston récepteur PR, et corollairement une faible force de frappe en FA.

Si le volume de la chambre d'accumulation A1 est augmenté, le piston récepteur PR d'éloigne de la zone de frappe FA, de sorte qu'un déplacement plus important du piston émetteur PE est nécessaire, afin de pousser une quantité suffisante d'huile pour que le piston récepteur PR vienne frapper le fond FA du cylindre récepteur CR. Ce déplacement plus important du piston émetteur PE est engendré par une rotation plus importante de la came C, et au moment de l'impact du piston récepteur PR sur le fond FA, le secteur de la came C en contact avec le piston émetteur PE est situé entre le point mort bas et le point mort haut, conférant au piston émetteur PE une vitesse plus rapide. En d'autres termes, selon cette configuration, le secteur de la came C impliqué au moment de l'impact du piston récepteur PR en FA confère une vitesse importante au piston émetteur PE, qui à son tour communique une vitesse élevée au piston récepteur PR, et corollairement une force de frappe importante en FA.

On procède donc à un réglage statique du piston P1, qui ne subit pas de déplacement pendant le cycle de fonctionnement du dispositif.

On conçoit donc le nombre de réglages infini entre les deux configurations décrites précédemment, que permet la variation du volume de la chambre d'accumulation A1 de par l'action de la tige filetée T.

## Revendications

1. Dispositif pour redresser la carrosserie et les structures d'un véhicule accidenté ***caractérisé* en ce qu'**il comporte :
■ un cylindre émetteur (CE) rempli de fluide hydraulique, dans lequel se déplace un piston émetteur (PE) sous l'action d'un organe rotatif actionné au moyen d'un moteur ;
■ un cylindre récepteur portatif (CR), connecté au cylindre émetteur au moyen d'un conduit flexible (F) s'étendant depuis ledit cylindre émetteur, et étant destiné à être relié par tout moyen à la carrosserie ou à la structure à redresser, ledit cylindre récepteur recevant un piston récepteur (PR), se translatant au sein du cylindre récepteur sous l'action du fluide hydraulique, afin de venir frapper le voisinage de l'extrémité (FA) dudit cylindre récepteur relié à la carrosserie ou à la structure, et étant soumis à une force de rappel tendant à le ramener à sa position d'origine.

2. Dispositif pour redresser la carrosserie et les structures d'un véhicule accidenté selon la revendication 1, ***caractérisé* en ce que** la force de rappel tendant à ramener le piston récepteur (PR) à sa position d'origine est engendrée par de l'air ou du gaz comprimé ou un ressort taré.

3. Dispositif pour redresser la carrosserie et les structures d'un véhicule accidenté selon l'une des revendications 1 et 2, ***caractérisé* en ce que** la fréquence de déplacement, et corollairement la fréquence des impacts générés par le piston récepteur (PR) est compris entre 50 et 100 coups par seconde.

4. Dispositif pour redresser la carrosserie et les structures d'un véhicule accidenté selon la revendication 3, ***caractérisé* en ce que** la fréquence de déplacement, et corollairement la fréquence des impacts générés par le piston récepteur (PR) est accordée à la fréquence de résonance de la structure à redresser ou à l'une de ses harmoniques.

5. Dispositif pour redresser la carrosserie et les structures d'un véhicule accidenté selon l'une des revendications 1 à 4, ***caractérisé* en ce que** l'organe rotatif est constitué par une came (c) à profil non circulaire ou par un vilebrequin associé à une bielle ou un dispositif équivalent, conférant au piston émetteur un mouvement de translation alternatif.

6. Dispositif pour redresser la carrosserie et les structures d'un véhicule accidenté selon l'une des revendications 1 à 5, ***caractérisé* en ce que** le diamètre du cylindre récepteur est inférieur au diamètre du cylindre émetteur.

7. Dispositif pour redresser la carrosserie et les structures d'un véhicule accidenté selon l'une des revendications 1 à 6, ***caractérisé* en ce que** le cylindre émetteur (CE) communique avec au moins une chambre d'accumulation (A1) du fluide hydraulique, dont le volume est ajustable par l'intermédiaire d'un piston (P1) associé à une tige filetée (T), ledit piston (P1) étant en l'absence de contrainte, maintenu en position d'obturation de ladite chambre d'accumulation par de l'air ou un gaz comprimé ou un ressort taré.

8. Dispositif pour redresser la carrosserie et les structures d'un véhicule accidenté selon la revendication 7, ***caractérisé* en ce que** le cylindre émetteur (CE) communique avec une seconde chambre d'accumulation (A2) associée également à un piston (P2) maintenu, en l'absence de contrainte extérieure, en position d'obturation de la chambre d'accumulation (A2) par de l'air ou un gaz comprimé ou un ressort taré, ces grandeurs physiques étant néanmoins plus élevées que celles exerçant la force de rappel du piston récepteur (PR), elles-mêmes supérieures à celles des moyens agissant sur le piston (P1) de la chambre d'accumulation (A1).

9. Dispositif pour redresser la carrosserie et les structures d'un véhicule accidenté selon l'une des revendications 1 à 6, ***caractérisé* en ce que** le cylindre émetteur (CE) communique :
• d'une part, avec une chambre d'accumulation (A1) du fluide hydraulique, dont le volume est ajustable par l'intermédiaire d'un piston (P1) associé à une tige filetée (T), ledit piston (P1) n'étant soumis à aucune contrainte autre que celle du fluide hydraulique susceptible de pénétrer au sein du volume qu'il définit au sein de la chambre d'accumulation (A1),
• et d'autre part avec une seconde chambre d'accumulation (A2) associée également à un pistor (P2) maintenu, en l'absence de contrainte extérieure, en position d'obturation de ladite chambre par de l'air ou un gaz comprimé ou un ressort taré, ces grandeurs physiques étant néanmoins plus élevées que celles exerçant la force de rappel du piston récepteur (PR).

## Claims

1. A device for straightening the bodywork and the structures of a vehicle involved in an accident **characterized in that** it comprises :
• an emitting cylinder (CE) filled with hydraulic fluid, in which an emitting piston (PE) moves under the action of a rotary member actuated by means of a motor;
• a portable receiving cylinder (CR) connected to the emitting cylinder by means of a hose (F) extending from said emitting cylinder, and designed to be connected by any means to the bodywork or to the structure to be straightened, said receiving cylinder receiving a receiving piston (PR), moving translationally within the receiving cylinder under the action of the hydraulic fluid, so as to strike close to the end (FA) of said receiving cylinder connected to the bodywork or to the structure, and being subjected to a return force tending to bring it back to its original position.

2. The device for straightening the bodywork and the structures of a vehicle involved in an accident as claimed in claim 1, **characterized in that** the return force tending to bring the receiving piston (PR) back to its original position is brought about by air or compressed gas or a preloaded spring.

3. The device for straightening the bodywork and the structures of a vehicle involved in an accident as claimed in either of claims 1 and 2, **characterized in that** the movement frequency, and consequently the frequency of the impacts generated by the receiving piston (PR) is between 50 and 100 blows per second.

4. The device for straightening the bodywork and the structures of a vehicle involved in an accident as claimed in claim 3, **characterized in that** the movement frequency, and consequently the frequency of the impacts generated by the receiving piston (PR) is tuned to the resonant frequency of the structure to be straightened or to one of its harmonics.

5. The device for straightening the bodywork and the structures of a vehicle involved in an accident as claimed in one of claims 1 to 4, **characterized in that** the rotary member consists of a cam (C) with a noncircular profile or of a camshaft associated with a connecting rod or an equivalent device, giving the emitting piston a reciprocal translational movement.

6. The device for straightening the bodywork and the structures of a vehicle involved in an accident as claimed in one of claims 1 to 5, **characterized in that** the diameter of the receiving cylinder is less than the diameter of the emitting cylinder.

7. The device for straightening the bodywork and the structures of a vehicle involved in an accident as claimed in one of claims 1 to 6, **characterized in that** the emitting cylinder (CE) communicates with at least one accumulation chamber (A1) of the hydraulic fluid, whose volume can be adjusted via a piston (P1) associated with a threaded rod (T), said piston (P1) being, in the absence of stress, held in the closed position of said accumulation chamber by air or compressed gas or a preloaded spring.

8. The device for straightening the bodywork and the structures of a vehicle involved in an accident as claimed in claim 7, **characterized in that** the emitting cylinder (CE) communicates with a second accumulation chamber (A2) also associated with a piston (P2) held, in the absence of external stress, in the closed position of the accumulation chamber (A2) by air or compressed gas or a preloaded spring, these physical quantities being nevertheless higher than those exerting the return force on the receiving piston (PR), themselves greater than those of the means acting on the piston (P1) of the accumulation chamber (A1).

9. The device for straightening the bodywork and the structures of a vehicle involved in an accident as claimed in one of claims 1 to 6, **characterized in that** the emitting cylinder (CE) communicates :
• on the one hand, with an accumulation chamber (A1) for the hydraulic fluid, whose volume can be adjusted by means of a piston (P1) associated with a threaded rod (T), said piston (P1) not being subject to any stress other than that of the hydraulic fluid able to enter the volume which it defines within the accumulation chamber (A1),
• and on the other hand, with a second accumulation chamber (A2) also associated with a piston (P2) held, in the absence of external stress, in the closed position of said chamber by air or compressed gas or a preloaded spring, these physical quantities nevertheless being higher than those exerting the return force on the receiving piston (PR).

## Patentansprüche

1. Vorrichtung zum Gleichbiegen der Karosserie und der Strukturen eines Unfallfahrzeugs, **dadurch gekennzeichnet, dass** sie Folgendes umfasst:
• einen Abgabezylinder (CE), der mit Hydraulikfluid gefüllt ist, in welchem sich ein Abgabekolben (PE) unter der Einwirkung eines Drehorgans, welches mittels eines Motors betätigt wird, bewegt;
• einen tragbaren Aufnahmezylinder (CR), der mit dem Abgabezylinder mittels einer biegsamen Leitung (F) verbunden ist, die sich von dem Abgabezylinder ausgehend erstreckt und dazu bestimmt ist, durch jedes Mittel an die gleichzubiegende Karosserie oder Struktur angeschlossen zu werden, wobei der Aufnahmezylinder einen Aufnahmekolben (PR) aufnimmt, der sich innerhalb des Aufnahmezylinders unter der Einwirkung des Hydraulikfluids verschiebt, um in der Nähe des Endes (FA) des Aufnahmezylinders, der mit der Karosserie oder mit der Struktur verbunden ist, zu schlagen, wobei er einer Rückholkraft ausgesetzt ist, die dazu tendiert, ihn in seine Ausgangsstellung zurückzuholen.

2. Vorrichtung zum Gleichbiegen der Karosserie und der Strukturen eines Unfallfahrzeugs gemäß Anspruch 1, **dadurch gekennzeichnet, dass** die Rückholkraft, die dazu tendiert, den Aufnahmekolben (PR) in seine Ursprungsstellung zurückzubringen, von komprimierter Luft oder komprimiertem Gas oder von einer geeichten Feder erzeugt wird.

3. Vorrichtung zum Gleichbiegen der Karosserie und der Strukturen eines Unfallfahrzeugs nach einem der Ansprüche 1 und 2, **dadurch gekennzeichnet, dass** die Bewegungsfrequenz und folglich die Frequenz der von dem Aufnahmekolben (PR) erzeugten Stöße zwischen 50 und 100 Stößen pro Sekunde liegt.

4. Vorrichtung zum Gleichbiegen der Karosserie und der Strukturen eines Unfallfahrzeugs nach Anspruch 3, **dadurch gekennzeichnet, dass** die Bewegungsfrequenz und folglich die Frequenz der von dem Aufnahmekolben (PR) erzeugten Schläge an die Resonanzfrequenz der gleichzubiegenden Struktur oder an eine ihrer Oberwellen angepasst ist.

5. Vorrichtung zum Gleichbiegen der Karosserie und der Strukturen eines Unfallfahrzeugs gemäß einem der Ansprüche 1 bis 4, **dadurch gekennzeichnet, dass** das Drehorgan aus einem Nocken (C) mit nicht kreisförmigem Profil oder aus einer Kurbelwelle verbunden mit einem Pleuel oder einer gleichwertigen Vorrichtung besteht, welche dem Abgabekolben eine alternative Verschiebungsbewegung verleiht.

6. Vorrichtung zum Gleichbiegen der Karosserie und der Strukturen eines Unfallfahrzeugs nach einem der Ansprüche 1 bis 5, **dadurch gekennzeichnet, dass** der Durchmesser des Aufnahmezylinders kleiner ist als der Durchmesser des Abgabezylinders.

7. Vorrichtung zum Gleichbiegen der Karosserie und der Strukturen eines Unfallfahrzeugs nach einem der Ansprüche 1 bis 6, **dadurch gekennzeichnet, dass** der Abgabezylinder (CE) mit mindestens einer Sammelkammer (A1) des Hydraulikfluids kommuniziert, deren Volumen über einen Kolben (P1), der mit einem Gewindeschaft (T) verbunden ist, einstellbar ist, wobei der Kolben (P1) bei Fehlen von Beanspruchung in Verschlussstellung der Sammelkammer durch komprimierte Luft oder ein komprimiertes Gas oder eine geeichte Feder gehalten wird.

8. Vorrichtung zum Gleichbiegen der Karosserie und der Strukturen eines Unfallfahrzeugs nach Anspruch 7, **dadurch gekennzeichnet, dass** der Abgabezylinder (CE) mit einer zweiten Sammelkammer (A2) kommuniziert, die ebenfalls mit einem Kolben (P2) verbunden ist, der bei Fehlen externer Beanspruchung in Verschlussstellung der Sammelkammer (A2) durch komprimierte Luft oder ein komprimiertes Gas oder eine geeichte Feder gehalten wird, wobei diese physikalischen Größen aber höher sind als die, die die Rückholkraft des Aufnahmekolbens (PR) ausüben, welche selbst größer sind als die der Mittel, die auf den Kolben (P1) der Sammelkammer (A1) einwirken.

9. Vorrichtung zum Gleichbiegen der Karosserie und der Strukturen eines Unfallfahrzeugs gemäß einem der Ansprüche 1 bis 6, **dadurch gekennzeichnet, dass** der Abgabezylinder (CE) wie folgt kommuniziert:
• einerseits mit einer Sammelkammer (A1) des Hydraulikfluids, deren Volumen über einen Kolben (P1) einstellbar ist, der mit einem Gewindeschaft (T) verbunden ist, wobei der Kolben (P1) keiner anderen Beanspruchung ausgesetzt ist als der des Hydraulikfluids, das in das Volumen, das er innerhalb der Sammelkammer (A1) definiert, eindringen kann,
• und andererseits mit einer zweiten Sammelkammer (A2), die ebenfalls mit einem Kolben (P2) verbunden ist, der bei Fehlen äußerer Beanspruchung in Verschlussstellung der Kammer durch komprimierte Luft oder ein komprimiertes Gas oder eine geeichte Feder gehalten wird, wobei diese Größen aber größer sind als die, welche die Rückholkraft des Aufnahmekolbens (PR) ausüben.
